# EUROPÄISCHE PATENTSCHRIFT

(11) **EP 1 412 269 B1**
(45) Veröffentlichungstag und Bekanntmachung des Hinweises auf die Patenterteilung: **09.08.2006**
(21) Anmeldenummer: 02748796.6
(22) Anmeldetag: 19.06.2002
(51) Int. Cl.: B65H 31/10, B65H 35/02

(54) **VORRICHTUNG ZUM STAPELN VON BÖGEN, INSBESONDERE VON GESCHUPPT ZUGEFÖRDERTEN PAPIER- ODER KARTONBÖGEN AUF PALETTEN**
DEVICE FOR STACKING SHEETS, ESPECIALLY SHEETS OF PAPER OR CARDBOARD TRANSPORTED BY A STREAM FEEDER, ONTO PALLETS
DISPOSITIF D'EMPILAGE DE FEUILLES, EN PARTICULIER DE FEUILLES DE PAPIER OU DE CARTON, TRANSPORTEES PAR MARGEUR A NAPPE, SUR DES PALETTES

(30) Priorität: 19.07.2001 DE 10134423
(43) Veröffentlichungstag der Anmeldung: 28.04.2004
(73) Patentinhaber: Bielomatik Jagenberg GmbH + Co. KG, 41468 Neuss (DE)
(72) Erfinder: STITZ, Albert, 51515 Kürten (DE)
(74) Vertreter: Thul, Hermann
(86) Internationale Anmeldenummer: PCT/EP2002/006761
(87) Internationale Veröffentlichungsnummer: WO 2003/008312

(56) Entgegenhaltungen:
- WO-A-00/20315
- DE-A- 4 224 010
- DE-B- 1 077 052
- US-A- 3 581 912

## Beschreibung

### Technisches Gebiet

Die Erfindung betrifft eine Vorrichtung zum Stapeln von Bögen, insbesondere von geschuppt zugeförderten Papier- oder Kartonbögen auf Paletten, mit einem vertikal ortsfesten, in einer Höhe oberhalb der maximalen Stapelhöhe über dem Boden angeordneten Zuförderer für die Bögen, mit einer heb- und senkbaren Ablageplattform, auf der die Stapel gebildet werden, und mit zumindest einer Ausstoßrolle und zumindest einem Trennschuh, die hinter dem Zuförderer angeordnet sind.

### Stand der Technik

Vorrichtungen zum Querschneiden von Papier- oder Kartonbahnen enden bekannterweise mit einer Stapelvorrichtung, von der die durch Querschneiden hergestellten Bögen kantengenau auf Stapel abgelegt werden. Üblicherweise werden die Bögen in Schuppen-form von einem Bandförderer in den Stapelbereich transportiert, wo sie auf Paletten gestapelt werden, die auf eine Ablageplattform aufgelegt sind. Die Ablageplattform ist im Gestell der Stapelvorrichtung bis in den Bereich der Zuförderebene der Bögen anhebbar und bis in den Flurbereich absenkbar aufgehängt. Auf der Ablageplattform werden ein oder mehrere Stapel nebeneinander gebildet, falls die Papier- oder Kartonbahn zusätzlich vor dem Querschneiden in Längsrichtung in mehrere Einzelbahnen aufgeteilt wird.

Hinter dem Zuförderer und im Stapelbereich sind bekannterweise Stapelbildungselemente angeordnet, die ein störungsfreies Zuführen in den Stapelbereich und eine kantengenaue Ablage auf den oder die Stapel gewährleisten. Zu den Stapelbildungselementen gehören Ausstoßrollen, die in regelmäßigen Abständen quer über die Arbeitsbreite hinter den Zuförderer unmittelbar oberhalb der Zuförderebene mit Abstand voneinander angeordnet sind. Sie sichern die Überführung der Bögen von den Zuförderer in den Stapelbereich. Weiterhin sind hinter dem Zuförderer Trennschuhe angeordnet, die bei jedem Bogen eine stabilisierende Krümmung an den Längskanten bewirken und bei einer Mehrnutzenablage eine getrennte Führung zweier benachbarter Bögen in den Stapelbereich sichern. Für diese Funktion sind die Trennschuhe im Bereich zwischen zwei Längskanten zweier benachbarter Bögen angeordnet. Weiterhin ist an jeder Längskante eines sich bildenden Stapels im Stapelbereich jeweils ein senkrechtes, sich in Bogenlaufrichtung erstreckendes Trennblech angeordnet, von dem die Längskante jedes Stapels ausgerichtet wird. Üblicherweise werden die Trennbleche in eine Schüttelbewegung versetzt, um das Ausrichten der Bögen auf einem Stapel zu unterstützen.

Aus der WO 00/20315 ist eine gattungsgemäße Stapelvorrichtung bekannt, bei der die Trennschuhe vor den Ausstoßrollen angeordnet sind. Die Trennschuhe weisen eine an jeder Längsseite hochlaufende Kante auf, von der die Längskanten zweier benachbarter Bögen voneinander weg hochgebogen werden.

### Darstellung der Erfindung

Der Erfindung liegt die Aufgabe zugrunde, eine gattungsgemäße Stapelvorrichtung so zu verbessern, daß sich Papier- oder Kartonbögen bei hoher Geschwindigkeit störungsfrei kantengenau stapeln lassen.

Diese Aufgabe wird dadurch gelöst, daß die Trennschuhe keilförmig mit einer von einer einlaufseitigen Spitze in Bogenlaufrichtung nach oben verlaufenden Trennkante gestaltet und in Bogenlaufrichtung hinter den Ausstoßrollen so angeordnet sind, daß die Trenn-kante unterhalb der Ausstoßhöhe der Ausstoßrollen beginnt.

Die Gestaltung und Anordnung der Trennschuhe bewirkt, daß die Bogenvorderkante ohne nach oben gelenkt zu werden auf den Trennschuh aufläuft und von diesem an ihren Längskanten sofort eine Krümmung quer zur Bogenlaufrichtung nach innen erhält. Diese, als Schüsselung bezeichnete Krümmung an den Längskanten stabilisiert den Bogen für die weitere Vorwärtsbewegung, indem sie ein Abknicken seines vorderen Teils verhindert.

Die Unteransprüche enthalten bevorzugte, da besonders vorteilhafte Ausgestaltungen einer erfindungsgemäßen Vorrichtung:
Nach Patentanspruch 2 sind die auf eine Längskante einwirkenden Trennschuhe und Ausstoßrollen an einem gemeinsamen, quer verstellbaren Halter befestigt. Dies ist konstruktiv vorteilhaft, da sowohl die Trennschuhe als auch die Ausstoßrollen jeweils auf den Verlauf der Längskante zwischen zwei Bögen positioniert werden müssen.
Bei der vorteilhaften Ausgestaltung nach Patentanspruch 3 ist jeweils ein Trennschuh an einer Halteplatte befestigt, an der ein Trennblech aufgehängt ist und die mit einem Schüttelantrieb verbunden ist. Der Trennschuh wird so von dem Schüttelantrieb des Trennelements in Vibrationen versetzt. Dies verbessert die Stapelbildung und den Produktfluß erheblich, da das Abgleiten der Bögen nach unten auf den Stapel erleichtert wird.

Besonders vorteilhaft die Ausgestaltung nach Patentanspruch 4, bei der die Ausstoßrollen an einer Halteplatte befestigt sind, an der eine schwingungsentkoppelte zweite Halteplatte befestigt ist. Die zweite Halteplatte trägt den Trennschuh und die Ausstoßrollen und ist mit einem Schwingungsantrieb verbunden. Die auf einer Längskante einwirkenden Stapelbildungselemente können so von einem gemeinsamen Verfahrantrieb querverstellt, sowie von einem gemeinsamen Hebeantrieb angehoben und abgesenkt werden.

### Kurze Beschreibung der Zeichnung

Die Zeichnung dient zur Erläuterung der Erfindung anhand eines vereinfachten Ausführungsbeispiels:
- Figur 1: zeigt in schematischer Darstellung die Seitenansicht einer Stapelvorrichtung.
- Figur 2: zeigt in vergrößerter Darstellung die Seitenansicht der auf die Bogenlängsränder einwirkenden Stapelbildungselemente.
- Figur 3: zeigt eine Ansicht auf die Stapelbildungselemente gegen Bogenlaufrichtung.

### Wege zur Ausführung der Erfindung

Die in den Figuren dargestellte Stapelvorrichtung dient zum Stapeln von kontinuierlich in Schuppenform angeförderten Papier- oder Kartonbögen 1, die in einer Querschneidemaschine hergestellt wurden. Die Bögen 1 werden dem Stapelbereich von einem als Bandförderer ausgebildeten Zuförderer 2 zugefördert, der vertikal ortsfest in einer Höhe oberhalb der maximalen Stapelhöhe über den Boden angeordnet ist. Die Stapel 3 werden auf Paletten 4 gebildet, die auf einer Ablageplattform 5 liegen. Die Ablageplattform 5 ist im Gestell der Stapelvorrichtung bis in den Bereich der Zuförderebene der Bögen 1 anhebbar und bis in den Flurbereich absenkbar aufgehängt.

Das Gestell der Vorrichtung besteht aus zwei einlaufseitigen Ständern 6 und zwei auslaufseitigen Ständern 7, die außerhalb der Arbeitsbreite an beiden Maschinenlängsseiten angeordnet und an ihrem oberen Enden über Längsträger 8 und Querträger miteinander verbunden sind. Die Ständer 6, 7 begrenzen den Stapelbereich.

Im Bereich der Zuförderebene der Bögen 1 sind verschiedene Elemente für ein störungsfreies Fördern der Bögen 1 in den Stapelbereich und deren kantengenaue Ablage auf den Stapel 3 angeordnet. Es werden bis zu vier Stapel 3 gleichzeitig nebeneinander gebildet. Die Papier- oder Kartonbahn, aus denen die Bögen 1 hergestellt werden, wird daher in der Querschneidemaschine vor dem Querschneiden zusätzlich durch eine entsprechende Anzahl von Längsschnitten in Einzelbahnen aufgeteilt.

Als Stapelbildungselemente enthält die Vorrichtung ein sich quer über die Arbeitsbreite erstreckendes Anschlagbrett 9, an dem die Bogenvorderkanten ausgerichtet werden. Damit die Position des Anschlagbretts 9 in Längsrichtung der jeweiligen Bogenlänge angepaßt werden kann, ist es im hinteren Stapelbereich längsverschiebbar aufgehängt.

Hinter dem Zuförderer 2 sind quer über die Arbeitsbreite mit Abstand voneinander mehrere Ausstoßrollen 10 angeordnet, von denen die Bögen 1 in den Stapelbereich übergeben werden. In Bogenlaufrichtung unmittelbar hinter den Ausstoßrollen 10 sind Trennschuhe 11 angeordnet, von denen die Längskanten zweier benachbarter Bögen 1 hochgebogen werden. Die Krümmung eines Bogens 1 an seinen Längskanten führt zu einer sogenannten Schüsselung, die den Bogen 1 stabilisiert und zugleich eine sichere Trennung zwei benachbarter Bögen 1 bewirkt. Jeder Trennschuh 11 ist keilförmig mit einer einlaufseitigen Spitze gestaltet, wobei von der Spitze in Bogenlaufrichtung eine Trennkante nach oben verläuft. Wesentlich für die Erfindung ist, daß die Trennschuhe 11 in Bogenlaufrichtung hinter den Scheitellinien der Ausstoßrollen 10 so angeordnet sind, daß ihre Trennkante jeweils unterhalb der Ausstoßhöhe der Ausstoßrollen 10 beginnt. Die Ausstoßhöhe entspricht der Höhe, in der ein Bogen 1 von den Ausstoßrollen 10 weiter transportiert wird.

Hinter jedem Trennschuh 11 ist ein Trennblech 12 angeordnet, das sich senkrecht und in Bogenlaufrichtung erstreckt. Die Trennbleche 12 haben die Aufgabe, für eine kanten-genaue Ablage der Bögen 1 auf den Stapel 3 die Bögen 1 seitlich zu führen und aus-zurichten. Sie sind daher im Stapelbereich jeweils zwischen zwei Stapeln 3 und an den beiden äußeren Längskanten der äußeren Stapel 3 angeordnet. Die Trennbleche 12 sind jeweils mit einem pneumatischen oder elektromotorischen Vibrator 13 als Schüttelantrieb verbunden, von dem sie mit einer Frequenz von einigen Hertz geschüttelt werden. Die auf eine Bogenlängskante am Rand oder auf zwei benachbarte Bogenlängskanten einwirkenden Stapelbildungselemente sind vorteilhaft an einem gemeinsamen quer und in der Höhe verstellbaren Halter aufgehängt. Im vorliegenden Ausführungsbeispiel hängen die Elemente 10, 11, 12 an einer Halteplatte 14, die am Ende von zwei Führungsstangen 15 befestigt ist. An ihrem oberen Ende sind die Führungsstangen 15 an einem an einer Quertraverse quer verschiebbar gelagerten Schlitten 16 befestigt. Eine ebenfalls am Schlitten 16 befestigte Kolben-Zylinder-Einheit 17 ermöglicht es, die Elemente aus ihrer Arbeitsposition in eine inaktive Position oberhalb des Stapels 3 anzuheben.

An der Halteplatte 14 ist eine zweite Halteplatte 18 befestigt, die in Figur 2 vorne und in Figur 3 links von der Halteplatte 14 angeordnet ist. Die zweite Halteplatte 18 ist ausschließlich über Gummielemente 19 an der Halteplatte 14 befestigt, so daß die beiden Halteplatten 14, 18 voneinander schwingungsentkoppelt sind. Die schwingungsent-koppelte Aufhängung bewirkt, daß der an der zweiten Halteplatte 18 befestigte Vibrator 13 die Halteplatte 14 nicht in Schwingung versetzen kann. An der im Betrieb schwingenden Halteplatte 18 sind das Trennblech 12 und der Trennschuh 11 befestigt, so daß diese gemeinsam in Schwingung versetzt werden. Die Schwingung der Trennschuhe 11 führt dazu, daß die Bögen 1 besser nach unten auf den Stapel 3 abgleiten. Die oberen Ausstoßrollen 10 sind dagegen über einen Lagerarm 20 an der nicht schwin-genden Halteplatte 14 befestigt. Sie werden daher von den Vibrator 13 nicht in Schwingung versetzt.

Die gemeinsame Aufhängung der Ausstoßrolle 10, des Trennblechs 12 und der Trennschuhe 11 hat den großen Vorteil, daß sie von einem einzigen gemeinsamen Verfahrantrieb querverstellt, sowie von einem gemeinsamen Hebeantrieb (Kolben-ZylinderEinheit 17) angehoben und abgesenkt werden können.

## Patentansprüche

1. Vorrichtung zum Stapeln von Bögen (1), insbesondere von geschuppt zugeförderten Papier- oder Kartonbögen (1) auf Paletten (4),
- mit einem vertikal ortsfesten, in einer Höhe oberhalb der maximalen Stapelhöhe über dem Boden angeordneten Zuförderer (2) für die Bögen (1),
- mit einer heb- und senkbaren Ablageplattform (5), auf der die Stapel (3) gebildet werden und
- mit zumindest einer Ausstoßrolle (10) und zumindest einem Trennschuh (11), die hinter dem Zuförderer (2) angeordnet sind,
**dadurch gekennzeichnet, daß** der Trennschuh (11) keilförmig mit einer von einer einlaufseitigen Spitze in Bogenlaufrichtung nach oben verlaufenden Trennkante gestaltet und in Bogenlaufrichtung hinter der Ausstoßrolle (10) so angeordnet ist, daß die Trenn-kante unterhalb der Ausstoßhöhe der Ausstoßrolle (10) beginnt.

2. Vorrichtung nach Anspruch 2, **dadurch gekennzeichnet, daß** die auf eine Längskante einwirkende Trennschuhe (11) und Ausstoßrollen (10) an einem gemeinsamen, quer verstellbaren Halter befestigt sind.

3. Vorrichtung nach Anspruch 1 oder 2, **dadurch gekennzeichnet, daß** jeweils ein Trennschuh (10) an einer Halteplatte (18) befestigt ist, an der ein Trennblech (12) befestigt ist und die mit einem Schüttelantrieb (13) verbunden ist.

4. Vorrichtung nach Anspruch 3, **dadurch gekennzeichnet, daß** die Ausstoßrollen (10) an einer zweiten Halteplatte (14) befestigt ist, an der die erste Halteplatte (18) schwingungs-entkoppelt befestigt ist.

## Claims

1. Device for stacking sheets (1), especially sheets of paper or cardboard (1) transported by a stream feeder, onto pallets (4),
- having a vertically fixed feeder (2) for the sheets (1), which is disposed at a height above the maximum stacking height above the ground,
- having a raisable and lowerable delivery platform (5), on which the stacks (3) are formed, and
- having at least one discharge roller (10) and at least one separating shoe (11), which are disposed behind the feeder (2),
**characterized in that** the separating shoe (11) is configured in a wedge shape with a separating edge running upwards in the running direction of the sheet from an inlet-side point and is disposed, in the running direction of the sheet, behind the discharge roller (10) such that the separating edge begins beneath the discharge height of the discharge roller (10).

2. Device according to Claim 1, **characterized in that** the separating shoes (11) and discharge rollers (10) acting upon a longitudinal edge are fastened to a common, transversely adjustable holder.

3. Device according to Claim 1 or 2, **characterized in that** a separating shoe (11) is fastened to a holding plate (18) to which a separating plate (12) is fastened and which is connected to a shaking drive mechanism (13).

4. Device according to Claim 3, **characterized in that** the discharge roller (10) is fastened to a second holding plate (14), to which the first holding plate (18) is fastened in a vibration-decoupled manner.

## Revendications

1. Dispositif d'empilage de feuilles (1), notamment de feuilles de papier ou de carton (1) transportées de manière imbriquée sur des palettes (4),
- comprenant un mécanisme de transport (2) pour les feuilles (1), fixe verticalement, disposé à une hauteur au-dessus de la hauteur d'empilement maximale au-dessus du sol,
- comprenant une plate-forme de dépôt (5) pouvant être soulevée et abaissée, sur laquelle sont formées les piles (3), et
- comprenant au moins un rouleau éjecteur (10) et au moins un sabot séparateur (11) qui sont disposés derrière le mécanisme de transport (2),
**caractérisé en ce que** le sabot séparateur (11) est réalisé en forme de coin avec une arête de séparation s'étendant vers le haut depuis une pointe du côté de l'entrée dans la direction d'avance des feuilles et est disposé derrière le rouleau éjecteur (10) dans la direction d'avance des feuilles de telle sorte que l'arête de séparation commence en dessous de la hauteur d'éjection du rouleau éjecteur (10).

2. Dispositif selon la revendication 2, **caractérisé en ce que** les sabots séparateurs (11) agissant sur une arête longitudinale et les rouleaux éjecteurs (10) sont fixés sur un support commun déplaçable transversalement.

3. Dispositif selon la revendication 1 ou 2, **caractérisé en ce qu'**un sabot séparateur (11) est à chaque fois fixé sur une plaque de support (18), sur laquelle est fixée une tôle séparatrice (12) et qui est connectée à un entraînement par secousses (13).

4. Dispositif selon la revendication 3, **caractérisé en ce que** les rouleaux éjecteurs (10) sont fixés sur une deuxième plaque de support (14) sur laquelle est fixée la première plaque de support (18) de manière désaccouplée des vibrations.
